# EUROPÄISCHE PATENTSCHRIFT

(11) **EP 2 494 020 B1**
(45) Veröffentlichungstag und Bekanntmachung des Hinweises auf die Patenterteilung: **02.03.2016**
(21) Anmeldenummer: 10766061.5
(22) Anmeldetag: 19.10.2010
(51) Int. Cl.: C11D 3/37, C11D 3/39, C11D 11/00, C11D 17/00, D06L 1/00, C11D 17/04, D06L 3/02

(54) **WASCHEN MIT POLYMERKÖRPERN**
WASHING USING POLYMER BODIES
LAVAGE AU MOYEN DE CORPS POLYMÈRES

(30) Priorität: 29.10.2009 DE 102009046170
(43) Veröffentlichungstag der Anmeldung: 05.09.2012
(73) Patentinhaber: Henkel AG & Co. KGaA, 40589 Düsseldorf (DE)
(72) Erfinder: SCHNEIDER, Susanne, 40599 Düsseldorf (DE); WEINRICH, Dirk, 41515 Grevenbroich (DE); WERNER, Helga, 41569 Rommerskirchen (DE); WRUBBEL, Noelle, 40591 Düsseldorf (DE)
(86) Internationale Anmeldenummer: PCT/EP2010/065737
(87) Internationale Veröffentlichungsnummer: WO 2011/051140

(56) Entgegenhaltungen:
- WO-A1-95/14077
- WO-A1-2007/147745
- CA-A1- 2 711 009
- DE-A1- 2 250 972
- DE-A1- 2 648 082
- US-A1- 2003 109 401

## Beschreibung

Die Erfindung betrifft ein Verfahren zum Reinigen und/oder Konditionieren von textilen Flächengebilden, bei dem die feuchten, zu reinigenden und/oder zu konditionierenden textilen Flächengebilde mit einer Formulierung, enthaltend wenigstens einen Polymerkörper und eine Waschmittelzusammensetzung in Kontakt gebracht werden. Die Erfindung betrifft auch ein Kit, umfassend Inhaltsstoffe der Formulierung.

Die Reinigung und/oder Konditionierung von textilen Flächengebilden mit wenig oder gar ohne Wasser oder ohne große Mengen an organischen Lösungsmitteln ist nicht nur interessant für institutionelles Waschen, sondern gewinnt aufgrund der wertvollen Ressource Wasser immer mehr an Bedeutung.

Aus der WO 2007/128962 A1 ist ein Waschverfahren bekannt, welches die Behandlung von verschmutzter Wäsche durch Inkontaktbringen der Wäsche mit einer Formulierung, umfassend eine Vielzahl an Polymerpartikel umfasst.

Es besteht allerdings weiter Bedarf, Maßnahmen bereit zustellen, die die Fleckentfernung in einem solchen Verfahren weiter verbessern.

Diese Aufgabe wird gelöst durch ein Verfahren zum Reinigen und/oder Konditionieren von textilen Flächengebilden, bei dem die feuchten, zu reinigenden und/oder zu konditionierenden textilen Flächengebilde mit einer Formulierung, enthaltend
a) wenigstens einen Polymerkörper, wie in Anspruch 1 definiert,
b) eine Waschmittelzusammensetzung und
c) Wasserstoffperoxid (H₂O₂) in Kontakt gebracht werden.

Es hat sich überraschender Weise gezeigt, dass durch den Einsatz von H₂O₂ in dem Verfahren nicht nur bei bleichbaren Flecken eine Verbesserung der Fleckentfernung erzielt wird, sondern auch bei einer Vielzahl anderer Flecktypen.

Ferner hat sich gezeigt, dass der Polymerkörper nach Beendigung des Wasch- und/oder Konditionierungsverfahren auf seiner Oberfläche weniger stark eingefärbt bzw. verschmutzt ist. Durch das deutlich sauberere Aussehen des Polymerkörpers hat der Verbraucher deutlich weniger Hemmungen, den Polymerkörper mehrfach zu verwenden.

Der Polymerkörper enthält ein Polymer ausgewählt aus der Gruppe der Polyalkylene, der Polyamide und Mischungen daraus.

Diese Polymere eignen sich zum Einsatz in einem solchen, wasserarmen Waschverfahren und sind vor allem auch kompatibel mit H₂O₂.

In einer besonders bevorzugten Ausführungsform der Erfindung enthält der Polymerkörper ein Polyamid, welches ausgewählt ist aus der Gruppe, umfassend PA 6 (Polymer aus ε-Caprolactam), PA 11 (Polymer aus 11-Aminoundecansäure), PA 12 (Polymer aus ε-Laurinlactam), PA 66 (Polymer aus Hexamethylendiamin und Adipinsäure), PA 69 (Polymer aus Hexamethylendiamin und Azelainsäure), PA 612 (Polymer aus Hexamethylendiamin und Dodecandisäure), PA 46 (Polymer aus Tetramethylendiamin und Adipinsäure), PA 610 (Polymer aus Hexan-1,6-diamin und Sebacinsäure) PA 612 (Polymer aus Hexan-1,6-diamin und Dodecandisäure), PA 66/610 (Copolymer aus Hexamethylendiamin, Adipinsäure und Sebacinsäure), PA 6I (Polymer aus Hexamethylendiamin und Isophthalsäure), PA 6/12 (Copolymer aus ε-Caprolactam und ε-Laurinlactam), PA 6/66 (Copolymer aus ε-Caprolactam, Hexamethylendiamin und Adipinsäure) und Mischungen daraus.

In dem Polymerkörper werden bevorzugt Polyamide eingesetzt, da diese bei einer Vielzahl unterschiedlicher Flecken wirksam sind.

In einer weiteren Ausführungsform der Erfindung enthält der Polymerkörper ein Polyalkylen, welches ausgewählt ist aus der Gruppe der Polyethylene, der Polypropylene und Mischungen daraus.

Polymerkörper aus Polyalkylenen eignen sich besonders zur Entfernung von ÖI-basierten Flecken.

Bei dem erfindungsgemäßen Verfahren ist ein Spülgang nicht erforderlich. Dass heißt im Umkehrschluss, dass viele Inhaltsstoffe des Waschmittels auf den textilen Flächengebilden verbleiben. Um eine Sensibilisierung und allergische Reaktionen, hervorgerufen durch Enzyme zu vermeiden, kann es vorteilhaft sein, dass die Waschmittelzusammensetzung frei von Enzymen ist.

Es ist bevorzugt, dass der Polymerkörper in Form eines Chips, einer Kugel, eines Würfels, eines Eis, eines Zylinders, einer Scheibe, eines Quaders oder eines Kegelstumpfs vorliegt. Die maximale räumliche Ausdehnung des Polymerkörpers liegt im Bereich von 1 bis 10 mm. Ein Polymerkörper dieser Größe und Form weist ein gutes Fließ- bzw. Bewegungsverhalten und engen Kontakt zu den zu behandelnden textilen Flächengeweben auf.

Das Wasserstoffperoxid kann separat, in der Waschmittelzusammensetzung eingearbeitet, auf dem Polymerkörper aufgebracht und/oder vom Polymerkörper absorbiert in dem Verfahren eingesetzt werden.

Auch die Waschmittelzusammensetzung kann separat, auf dem Polymerkörper aufgebracht und/oder vom Polymerkörper absorbiert in dem Verfahren eingesetzt werden.

Aus Kostengründen ist es vorteilhaft, dass H₂O₂, welches verglichen mit anderen Bleichmitteln wie Percarbonaten oder Perboraten ein preiswertes Bleichmittel ist, in dem Verfahren eingesetzt werden kann. Zudem wird Wasserstoffperoxid in wässriger Lösung eingesetzt, so dass sich das Bleichmittel während des Waschprozesses nicht erst lösen muss. Außerdem verteilt es sich dadurch gleichmäßiger in der Formulierung.

Die Erfindung betrifft auch ein Kit zum Reinigen und/oder Konditionieren von textilen Flächengebilden, umfassend
a) wenigstens einen Polymerkörper, wie in Anspruch 8 definiert,
b) eine Waschmittelzusammensetzung und
c) Wasserstoffperoxid (H₂O₂).

Im Folgenden soll die Erfindung unter anderem anhand von Beispielen eingehender beschrieben werden.

Das erfindungsgemäße Verfahren kann bei einer großen Vielzahl an textilen Flächengebilden angewendet werden. Es kann beispielsweise bei allen natürlichen und synthetischen Gewebefasern eingesetzt werden, obwohl es besonders vorteilhaft bei Geweben aus PA 66, Polyester und Baumwolle angewendet wird.

Es ist vorteilhaft, dass die zu behandelnden Gewebe mit Wasser befeuchtet werden, um insbesondere den Transport von Schmutzpartikeln zum Polymerkörper zu verbessern. Sind das H₂O₂ und/oder die Waschmittelzusammensetzung auf dem Polymerkörper aufgebracht und/oder vom Polymerkörper absorbiert, wird durch das Anfeuchten der textilen Flächengebilde auch der Transport vom H₂O₂ und/oder den Inhaltsstoffen der Waschmittelzusammensetzung vom Polymerkörper auf die textilen Flächengebilde verbessert. Das Anfeuchten der textilen Flächengewebe kann beispielsweise durch Benetzung mit Wasser oder einer wässrigen Lösung der Waschmittelmittelzusammensetzung erfolgen.

Die Menge an Wasser, die vorteilhafter Weise eingesetzt wird, hängt auch von der Wasseraufnahmekapazität der textilen Flächengebilde ab. Es ist jedoch im Allgemeinen bevorzugt, dass das Gewichtsverhältnis textile Flächengebilde zu Wasser von 1 : 0,1 bis 1 : 5 und mehr bevorzugt von 1 : 0,2 bis 1 : 2 beträgt.

In dem Verfahren wird wenigstens ein Polymerkörper eingesetzt. Es ist aber aus Gründen der Effizienz des Verfahrens bevorzugt, wenn in dem Verfahren eine Vielzahl an Polymerkörpern eingesetzt wird. Das Gewichtsverhältnis Polymerkörper zu textile Flächengebilden beträgt vorzugsweise von 30 : 1 bis 1 : 1, mehr bevorzugt von 15 : 1 bis 2 : 1 und insbesondere bevorzugt von 8 : 1 bis 3 : 1.

Der Polymerkörper kann ein Polymer ausgewählt aus der Gruppe der Polyalkylene, der Polyester, der Polyurethane, der Polyamide und Mischungen daraus enthalten, wobei Polyamide und Polyalkylene bevorzugt sind. Bevorzugte Polyalkylene umfassen Polyethylene, Polypropylene oder Mischungen daraus.

Es ist aber insbesondere bevorzugt, dass der Polymerkörper ein Polyamid enthält. Das Polyamid kann aus der Gruppe, umfassend PA 6 (Polymer aus ε-Caprolactam), PA 11 (Polymer aus 11-Aminoundecansäure), PA 12 (Polymer aus ε-Laurinlactam), PA 66 (Polymer aus Hexamethylendiamin und Adipinsäure), PA 69 (Polymer aus Hexamethylendiamin und Azelainsäure), PA 612 (Polymer aus Hexamethylendiamin und Dodecandisäure), PA 46 (Polymer aus Tetramethylendiamin und Adipinsäure), PA 610 (Polymer aus Hexan-1,6-diamin und Sebacinsäure) PA 612 (Polymer aus Hexan-1,6-diamin und Dodecandisäure), PA 66/610 (Copolymer aus Hexamethylendiamin, Adipinsäure und Sebacinsäure), PA 61 (Polymer aus Hexamethylendiamin und Isophthalsäure), PA 6/12 (Copolymer aus ε-Caprolactam und ε-Laurinlactam), PA 6/66 (Copolymer aus ε-Caprolactam, Hexamethylendiamin und Adipinsäure) und Mischungen daraus ausgewählt sein.

Der Polymerkörper kann jede beliebige Form aufweisen, jedoch liegt er vorzugsweise in Form eines Chips, einer Kugel, eines Würfels, eines Eis, eines Zylinders, einer Scheibe, eines Quaders oder eines Kegelstumpfs vor. Diese Formen gewährleisten eine gute Beweglichkeit des Polymerkörpers und einen engen Kontakt mit den textilen Flächengebilden.

Die maximale räumliche Ausdehnung des Polymerkörpers liegt vorzugsweise im Bereich von 1 bis 10 mm und mehr bevorzugt im Bereich von 2 bis 6 mm. Der Begriff "maximale räumliche Ausdehnung" bezeichnet in diesem Zusammenhang den Abstand zwischen den zwei am weitesten voneinander entfernten Punkte auf dem Polymerkörper.

Die Formulierung enthält neben dem Formkörper eine Waschmittelzusammensetzung. Die Waschmittelzusammensetzung enthält Tensid(e), wobei anionische, nichtionische, zwitterionische und/oder amphotere Tenside eingesetzt werden können. Bevorzugt sind aus anwendungstechnischer Sicht Mischungen aus anionischen und nichtionischen Tensiden. Der Gesamttensidgehalt eines flüssigen Waschmittels liegt vorzugsweise unterhalb von 40 Gew.-% und besonders bevorzugt unterhalb von 35 Gew.-%, bezogen auf die gesamte, vorzugsweise flüssige, Waschmittelzusammensetzung.

Geeignete nichtionische Tenside umfassen alkoxylierte Fettalkohole, alkoxylierte Fettsäurealkylester, Fettsäureamide, alkoxylierte Fettsäureamide, Polyhydroxyfettsäureamide, Alkylphenolpolyglycolether, Aminoxide, Alkylpolyglucoside und Mischungen daraus.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂₋₁₄-Alkohole mit 3 EO, 4 EO oder 7 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 7 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar. Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆₋₁₈-Fettalkohol mit 7 EO und 2-Propylheptanol mit 7 EO. Insbesondere bevorzugt enthält das Wasch-, Reinigungs-, Nachbehandlungs- oder Waschhilfsmittel einen C₁₂₋₁₈-Fettalkohol mit 7 EO oder einen C₁₃₋₁₅-Oxoalkohol mit 7 EO als nichtionisches Tensid.

Der Gehalt an nichtionischen Tensiden beträgt in der Waschmittelzusammensetzung bevorzugt 3 bis 40 Gew.-%, vorzugsweise 5 bis 30 Gew.-% und insbesondere 7 bis 20 Gew.-%, jeweils bezogen auf die gesamte Waschmittelzusammensetzung.

Neben den nichtionischen Tensiden kann die Waschmittelzusammensetzung auch anionische Tenside enthalten. Als anionisches Tensid werden vorzugsweise Sulfonate, Sulfate, Seifen, Alkylphosphate, anionische Silikontenside und Mischungen daraus eingesetzt.

Als Tenside vom Sulfonat-Typ kommen dabei vorzugsweise C₉₋₁₃-Alkylbenzolsulfonate und Olefinsulfonate in Betracht. Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet.

Auch bevorzugte anionische Tenside sind Seifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Seifen können in Form ihrer Natrium-, Kalium- oder Magnesium- oder Ammoniumsalze vorliegen. Vorzugsweise liegen die anionischen Tenside in Form ihrer Natriumsalze vor. Weitere bevorzugte Gegenionen für die anionischen Tenside sind auch die protonierten Formen von Cholin, Triethylamin oder Methylethylamin.

Der Gehalt eines Wasch- oder Reinigungsmittels an anionischen Tensiden kann 1 bis 40 Gew.-%, vorzugsweise 5 bis 30 Gew.-% und ganz besonders bevorzugt 10 bis 25 Gew.-%, jeweils bezogen auf das gesamte Wasch- oder Reinigungsmittel, betragen.

Zusätzlich zu den Tensiden kann die Waschmittelzusammensetzung weitere Inhaltsstoffe enthalten, die die anwendungstechnischen und/oder ästhetischen Eigenschaften der Waschmittelzusammensetzung weiter verbessern. Im Rahmen der vorliegenden Erfindung enthalten bevorzugte Waschmittelzusammensetzungen zusätzlich einen oder mehrere Stoffe aus der Gruppe der Gerüststoffe, Bleichmittel, Bleichaktivatoren, Bleichkatalysatoren, Enzyme, Elektrolyte, nichtwässrigen Lösungsmittel, pH-Stellmittel, Parfüme, Parfümträger, Fluoreszenzmittel, Farbstoffe, Hydrotope, Schauminhibitoren, Silikonöle, Soil-Release-Polymeren optischen Aufheller, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Verdicker, Antistatika, Bittermittel, Bügelhilfsmittel, Phobier- und Imprägniermittel sowie UV-Absorber.

Schließt sich dem erfindungsgemäßen Verfahren kein Spülgang an, so ist es bevorzugt, dass die Waschmittelzusammensetzung keine Inhaltsstoffe enthält, die bei Kontakt mit Haut eine Sensibilisierung oder Allergien auslösen können. Deshalb kann es beispielsweise bevorzugt sein, dass die Waschmittelzusammensetzung frei von Enzymen ist.

Die Waschmittelzusammensetzung selber kann fest, flüssig, gelförmig, wachsartig oder pastenförmig sein, wobei flüssige Waschmittel aufgrund der besseren Löseeigenschaften insbesondere bevorzugt sind.

Die Waschmittelzusammensetzung kann separat und/oder auf dem Polymerkörper aufgebracht und/oder vom Polymerkörper absorbiert in dem Verfahren eingesetzt werden. Es kann bevorzugt sein, dass der Polymerkörper mit der Waschmittelzusammensetzung beschichtet ist. Wird die Waschmittelzusammensetzung auf dem Polymerkörper aufgebracht und/oder vom Polymerkörper absorbiert in dem Verfahren eingesetzt, erleichtert dies dem Anwender die Durchführung des Verfahrens, da er die Waschmittelzusammensetzung nicht noch separat zu dosieren muss.

Neben dem Polymerkörper und der Waschmittelzusammensetzung enthält die Formulierung Wasserstoffperoxid. Wasserstoffperoxid ist ein preiswertes Bleichmittel und hinterlässt keine Rückstände auf den damit behandelten textilen Flächengebilden.

Das Wasserstoffperoxid kann separat und/oder in der Waschmittelzusammensetzung eingearbeitet und/oder auf dem Polymerkörper aufgebracht und/oder vom Polymerkörper absorbiert in dem Verfahren eingesetzt werden. Ist das Wasserstoffperoxid bereits in Waschmittelzusammensetzung eingearbeitet oder wird auf dem Polymerkörper aufgebracht und/oder vom Polymerkörper absorbiert in dem Verfahren eingesetzt, vermeidet dies, dass der Anwender in direkten Kontakt mit dem Wasserstoffperoxid kommt.

Die Menge an H₂O₂ beträgt vorzugsweise 0,5 bis 10 g und mehr bevorzugt 0,5 bis 3 g pro Waschladung, wobei die Waschladung bis zu 5 kg wiegt.

Das Verfahren kann in eigens dafür ausgelegten Waschmaschinen durchgeführt werden. Dabei können die eingesetzten Polymerkörper entweder separat durch den Anwender des Verfahrens in die Waschtrommel eingeführt werden oder, in einer alternativen Ausführungsform, in einer Vorratskammer innerhalb der Waschmaschine aufbewahrt und dann zum Waschgang in die Waschtrommel automatisch dosiert werden. Die Polymerkörper können nach Beendigung des Waschverfahrens entweder zusammen mit den gereinigten textilen Flächengebilden entfernt oder in die Vorratskammer für weitere Anwendungen zurückgeführt werden.

Bei mehrfacher Anwendung eines Polymerkörpers kann es bevorzugt sein, dass dieser einem Auffrischungsschritt unterzogen werden. Dies kann beispielsweise durch Spülen des Polymerkörpers mit einer Reinigungslösung, um anhaftende Pigmentpartikel zu entfernen und/oder Bleichen der in den äußeren Schichten der Polymerkörper anhaftenden Schmutzpartikel erfolgen. Dieser Auffrischungsschritt kann zum Beispiel automatisch in einer dafür ausgelegten Waschmaschine oder separat erfolgen.

In einer alternativen Ausführungsform kann das Verfahren in einem handelsüblichen Trockner durchgeführt werden. Dazu werden die feuchten, zu reinigenden Textilien zusammen mit dem/den Polymerkörper(n), der Waschmittelzusammensetzung und dem Wasserstoffperoxid in einen Luft-, Wasser- und Wasserdampf-dichten Beutel gegeben und dieser wird anschließend verschlossen in einem Trockner platziert. Nach Beendigung des Trockenprogramms wird der Beutel entnommen und die gereinigten textilen Flächengebilde werden entnommen sowie getrocknet.

Bevorzugt wird das erfindungsgemäße Verfahren bei einer Temperatur kleiner 100 °C durchgeführt. Insbesondere bevorzugt wird das Verfahren bei Temperaturen zwischen 30 und 90 °C durchgeführt.

Die Dauer des Verfahrens beträgt vorzugsweise zwischen 15 und 240 Minuten und mehr bevorzugt zwischen 20 und 90 Minuten.

### Ausführungsbeispiele

### Ausführungsbeispiel E

In einen Autoklaven-Beutel wurden 550 g Polyamid-Chips aus PA 66 (Zytel® 101 von DuPont) mit einer Länge von ca. 4 mm, einer Breite von 3 mm und einem Gewicht von 30 bis 40 mg pro Chip gegeben. Parallel wurden 150 g weiße Gerstenkornhandtücher auf denen Standard-Testgewebe aus Baumwolle mit Testflecken befestigt waren, mit einer wässrigen Lösung aus 290,7 g Wasser, 1 g H₂O₂ (Aktivsubstanz) und 11,81 g Waschmittel A angefeuchtet. Anschließend wurde der Beutel verschlossen und in die Trommel eines Trockners (Miele Novotronic T 7644 C) überführt. Zusätzlich wurden in die Trommel 2000 g Frotteehandtücher, welche mit 2000 g Wasser angefeuchtet waren, gegeben. Nach Durchlauf des Programms "cotton extra dry" (Dauer: 90 Minuten) wurden die mit den befleckten Standardtestgeweben versehenen Gerstenkornhandtücher aus dem Autoklaven-Beutel genommen, hängend getrocknet und anschließend wurde der Grad der Fleckentfernung bestimmt.

### Vergleichsbeispiel V

Es wurde analog wie in Ausführungsbeispiel 1 verfahren, mit dem Unterschied, dass die FrotteeHandtücher mit einer wässrigen Lösung aus 290,7 g Wasser und 11,81 g Waschmittel A angefeuchtet wurden.

Das Waschmittel A enthielt 21,1 Gew.-% Tenside (nichtionische und anionische Tenside), sowie weitere übliche Bestandteile von flüssigen Waschmitteln wie das Natriumsalz von Citronensäure, Natriummetaborat, Entschäumer, Acrylatverdicker, wassermischbare Lösungsmittel, optischen Aufheller, Farbstoffe, Parfüm und Wasser. Das Waschmittel A war frei von Enzymen.

Die Bestimmung der Fähigkeit der Fleckentfernung erfolgte über die Bestimmung des Normfarbwertes Y (DIN 5033). Dazu wurden die Y-Werte der befleckten, unbehandelten Standardgewebe und die Y-Werte der befleckten, in einem der beiden Verfahren E oder V behandelten Textilien bestimmt (siehe Tabelle 2). Die Bestimmung erfolgte bei 420 nm (Gerät: Datacolor Spectraflash 600, 30 mm Blende). Bei den natürlichen Anschmutzungen erfolgte die Bewertung der Fleckentfernung über den dY-Wert (Y-Wert des unbehandelten Flecks minus Y-Wert des behandelten Flecks).

**Tabelle 2: Remission: Y-Wert**

| Fleckart | Fleck nach Behandlung mit E | Fleck nach Behandlung mit V |
|---|---|---|
| Künstl. Anschmutzungen: | | |
| Mineralöl/Ruß | 48,1 | 39,8 |
| Olivenöl/Ruß | 49,6 | 40,0 |
| Tee | 70,9 | 52,6 |
| Mayonnaise/Ruß | 45,2 | 35,2 |
| Schw. Johannisbeere | 71,9 | 62,5 |

| Natürl. Anschmutzungen: | | |
|---|---|---|
| Schafsblut | 37,0 | 7,3 |
| Blaubeer-Saft | 56,5 | 19,0 |
| Gras | 22,8 | 7,8 |
| Salatsauce | 33,8 | 14,7 |
| Kirschsaft | 17,5 | 0,9 |
| Rotwein | 30,8 | 10,5 |
| Kakao | 18,8 | 2,0 |

Die Ergebnisse zeigen deutlich, dass durch Zugabe von H₂O₂ nicht nur eine deutlich verbesserte Fleckentfernung bei bleichbaren Flecken, sondern auch bei einer Vielzahl anderer Flecken auftritt. Außerdem waren die Polyamid-Chips, welche im erfindungsgemäßen Verfahren eingesetzt wurden, deutlich weniger stark verfärbt/angeschmutzt als die Polyamid-Chips, die im Verfahren V eingesetzt wurden.

Außerdem zeigte sich, dass die Schmutzübertragung auf das weiße, nicht angeschmutzte Gewebein dem erfindungsgemäßen Verfahren E deutlich weniger stark war, als im Verfahren V.

## Patentansprüche

1. Verfahren zum Reinigen und/oder Konditionieren von textilen Flächengebilden, bei dem die feuchten, zu reinigenden und/oder zu konditionierenden textilen Flächengebilde mit einer Formulierung, enthaltend
a) wenigstens einen Polymerkörper, der ein Polymer ausgewählt aus der Gruppe der Polyalkylene, der Polyamide und Mischungen daraus enthält und dessen maximale räumliche Ausdehnung im Bereich von 1 bis 10 mm liegt,
b) eine Waschmittelzusammensetzung und
c) Wasserstoffperoxid (H₂O₂) in Kontakt gebracht werden.

2. Verfahren nach Anspruch 1, **dadurch gekennzeichnet, dass** der Polymerkörper ein Polyamid enthält, welches ausgewählt ist aus der Gruppe, umfassend PA 6 (Polymer aus ε-Caprolactam), PA 11 (Polymer aus 11-Aminoundecansäure), PA 12 (Polymer aus ε-Laurinlactam), PA 66 (Polymer aus Hexamethylendiamin und Adipinsäure), PA 69 (Polymer aus Hexamethylendiamin und Azelainsäure), PA 612 (Polymer aus Hexamethylendiamin und Dodecandisäure), PA 46 (Polymer aus Tetramethylendiamin und Adipinsäure), PA 610 (Polymer aus Hexan-1,6-diamin und Sebacinsäure) PA 612 (Polymer aus Hexan-1,6-diamin und Dodecandisäure), PA 66/610 (Copolymer aus Hexamethylendiamin, Adipinsäure und Sebacinsäure), PA 6I (Polymer aus Hexamethylendiamin und Isophthalsäure), PA 6/12 (Copolymer aus ε-Caprolactam und ε-Laurinlactam), PA 6/66 (Copolymer aus ε-Caprolactam, Hexamethylendiamin und Adipinsäure) und Mischungen daraus.

3. Verfahren nach Anspruch 1 oder Anspruch 2, **dadurch gekennzeichnet, dass** der Polymerkörper ein Polyalkylen enthält, welches ausgewählt ist aus der Gruppe der Polyethylene, der Polypropylene und Mischungen daraus.

4. Verfahren nach einem der Ansprüche 1 bis 3, **dadurch gekennzeichnet, dass** die Waschmittelzusammensetzung frei von Enzymen ist.

5. Verfahren nach einem der Ansprüche 1 bis 4, **dadurch gekennzeichnet, dass** der Polymerkörper in Form eines Chips, einer Kugel, eines Würfels, eines Eis, eines Zylinders, einer Scheibe, eines Quaders oder eines Kegelstumpfs vorliegt.

6. Verfahren nach einem der Ansprüche 1 bis 5, **dadurch gekennzeichnet, dass** das Wasserstoffperoxid separat, in der Waschmittelzusammensetzung eingearbeitet, auf dem Polymerkörper aufgebracht und/oder vom Polymerkörper absorbiert in dem Verfahren eingesetzt wird.

7. Verfahren nach einem der Ansprüche 1 bis 6, **dadurch gekennzeichnet, dass** die Waschmittelzusammensetzung kann separat, auf dem Polymerkörper aufgebracht und/oder vom Polymerkörper absorbiert in dem Verfahren eingesetzt wird.

8. Kit zum Reinigen und/oder Konditionieren von textilen Flächengebilden, umfassend
a) wenigstens einen Polymerkörper, der ein Polymer
ausgewählt aus der Gruppe der Polyalkylene, der Polyamide und Mischungen daraus enthält und dessen maximale räumliche Ausdehnung im Bereich von 1 bis 10 mm liegt,
b) eine Waschmittelzusammensetzung und
c) Wasserstoffperoxid (H₂O₂).

## Claims

1. A method for cleaning and/or conditioning textile fabrics in which the damp textile fabrica that are to be cleaned and/or to be conditioned are brought into contact with a formulation, containing
a) at least one polymer body, which contains a polymer selected from the group comprising polyalkylenes, polyamides, and mixtures thereof and whose maximum spatial extent is in the range of 1 to 10 mm,
b) a detergent composition, and
c) hydrogen peroxide (H₂O₂).

2. The method according to claim 1, **characterized in that** the polymer body contains a polyamide, which is selected from the group comprising PA 6 (polymer of ε-caprolactam), PA 11 (polymer of 11-aminoundecanoic acid), PA 12 (polymer of ε-laurolactam), PA 66 (polymer of hexamethylenediamine and adipic acid), PA 69 (polymer of hexamethylenediamine and azelaic acid), PA 612 (polymer of hexamethylenediamine and dodecanoic diacid), PA 46 (polymer of tetramethylenediamine and adipic acid), PA 610 (polymer of hexane-1,6-diamine and sebacic acid), PA 612 (polymer of hexane-1,6-diamine and dodecanoic diacid), PA 66/610 (copolymer of hexamethylenediamine, adipic acid, and sebacic acid), PA 61 (polymer of hexamethylenediamine and isophthalic acid), PA 6/12 (copolymer of ε-caprolactam and ε-laurolactam), PA 6/66 (copolymer of ε-caprolactam, hexamethylenediamine, and adipic acid), and mixtures thereof.

3. The method according to claim 1 or claim 2, **characterized in that** the polymer body contains a polyalkylene, which is selected from the group comprising polyethylenes, polypropylenes, and mixtures thereof.

4. The method according to one of claims 1 to 3, **characterized in that** the detergent composition is free of enzymes.

5. The method according to one of claims 1 to 4, **characterized in that** the polymer body has the form of a chip, a sphere, a cube, an egg, a cylinder, a disk, a cuboid, or a frustum.

6. The method according to one of claims 1 to 5, **characterized in that** hydrogen peroxide is used in the method separately, incorporated into the detergent composition, applied to the polymer body, and/or absorbed by the polymer body.

7. The method according to one of claims 1 to 6, **characterized in that** the detergent composition can be used in the method separately, applied to the polymer body, and/or absorbed by the polymer body.

8. A kit for cleaning and/or conditioning textile fabrics, comprising
a) at least one polymer body, which contains a polymer selected from the group comprising polyalkylenes, polyamides, and mixtures thereof and whose maximum spatial extent is in the range of 1 to 10 mm,
b) a detergent composition, and
c) hydrogen peroxide (H₂O₂).

## Revendications

1. Procédé de nettoyage et/ou de conditionnement de tissus, dans lequel les tissus humides à nettoyer et/ou à conditionner sont mis en contact avec une formulation contenant
a) au moins un corps polymérique qui contient un polymère choisi dans le groupe comportant les polyalkylènes, les polyamides et leurs mélanges et dont la plus grande dimension spatiale estdans la gamme allant de 1 à 10 mm,
b) une composition de détergent, et
c) du peroxyde d'hydrogène (H₂O₂).

2. Procédé selon la revendication 1, **caractérisé en ce que** le corps polymérique contient un polyamide qui est choisi dans le groupe comportant le PA 6 (polymère du ε-caprolactame), le PA 11 (polymère de l'acide 11-amino-undécanoïque), le PA 12 (polymère de l'ε-laurolactame), le PA 66 (polymère de l'hexaméthylènediamine et de l'acide adipique), le PA 69 (polymère de l'hexaméthylènediamine et de l'acide azélaïque), le PA 612 (polymère de l'hexaméthylènediamine et de l'acide dodécanedioïque), le PA 46 (polymère de la tétraméthylènediamine et de l'acide adipique), le PA 610 ( polymère de l'hexane-1,6-diamine et de l'acide sébacique), le PA 612 (polymère de l'hexane-1,6-diamine et de l'acide dodécanedioïque), le PA 66/610 (copolymère de l'hexaméthylènediamine, de l'acide adipique et de l'acide sébacique), le PA 6I (polymère de l'hexaméthylènediamine et de l'acide isophtalique), le PA 6/12 (copolymère du ε-caprolactame et du ε-laurolactame), le PA 6/66 (copolymère du ε-caprolactame, de l'hexaméthylènediamine et de l'acide adipique) et leurs mélanges.

3. Procédé selon la revendication 1 ou la revendication 2, **caractérisé en ce que** le corps polymérique contient un polyalkylène qui est choisi dans le groupe comportant les polyéthylènes, les polypropylènes et leurs mélanges.

4. Procédé selon l'une des revendications 1 à 3, **caractérisé en ce que** la composition de détergent est exempte d'enzymes.

5. Procédé selon l'une des revendications 1 à 4, **caractérisé en ce que** le corps polymérique se présente sous la forme d'une pastille, d'une sphère, d'un cube, d'un oeuf, d'un cylindre, d'un disque, d'un parallélépipède ou d'un cône tronqué.

6. Procédé selon l'une des revendications 1 à 5, **caractérisé en ce que** le peroxyde d'hydrogène est incorporé séparément dans la composition de détergent, est appliqué sur le corps polymérique et/ou est utilisé dans le procédé en étant absorbé par le corps polymérique.

7. Procédé selon l'une des revendications 1 à 6, **caractérisé en ce que** la composition de détergent peut être appliquée séparément sur le corps polymérique et/ou est utilisée dans le procédé en étant absorbée par le corps polymérique.

8. Kit de nettoyage et/ou de conditionnement de tissus, comprenant :
a) au moins un corps polymérique qui contient un polymère choisi dans le groupe comportant les polyalkylènes, les polyamides et leurs mélanges et dont la plus grande dimension spatiale est dans la gamme allant de 1 à 10 mm,
b) une composition de détergent, et
c) du peroxyde d'hydrogène (H₂O₂).
